# EUROPÄISCHE PATENTSCHRIFT

(11) **EP 1 223 336 B1**
(45) Veröffentlichungstag und Bekanntmachung des Hinweises auf die Patenterteilung: **20.04.2005**
(21) Anmeldenummer: 02000738.1
(22) Anmeldetag: 12.01.2002
(51) Int. Cl.: F02M 61/10, F02M 51/06

(54) **Brennstoffeinspritzventil**
Fuel injector
Injecteur de carburant

(30) Priorität: 15.01.2001 DE 10101562
(43) Veröffentlichungstag der Anmeldung: 17.07.2002
(73) Patentinhaber: ROBERT BOSCH GMBH, 70442 Stuttgart (DE)
(72) Erfinder: Stier, Hubert, 71679 Asperg (DE); Keim, Norbert, 74369 Loechgau (DE); Etzel, Dieter, 71665 Vaihingen/Enz (DE)
(74) Vertreter: Körfer, Thomas

(56) Entgegenhaltungen:
- EP-A- 0 844 383
- EP-A- 1 036 934
- DE-A- 3 938 551
- DE-C- 4 303 813
- GB-A- 2 133 833
- US-A- 5 020 500

## Beschreibung

### Stand der Technik

Die Erfindung geht aus von einem Brennstoffeinspritzventil nach der Gattung des Hauptanspruchs.

Brennstoffeinspritzventile mit einem Düsenkörper, der eine Ausnehmung aufweist, die von einer Ventilnadel bis hin zu einem Dichtsitz durchdrungen wird, sind bekannt. In der DE 196 25 059 A1 ist ein Brennstoffeinspritzventil dargestellt, bei dem zwischen der Ventilnadel und der Ausnehmung ein Spalt ausgebildet ist. Durch diesen Spalt strömt der Brennstoff bis zu einer Öffnung in dem Düsenkörper, aus der der Brennstoff in ein Volumen gelangt, welches zwischen der Außenseite des Düsenkörpers und einer Hülse gebildet ist. Von dort strömt der Brennstoff durch Bohrungen zu dem Dichtsitz, der in dem Düsenkörper an seinem stromabwärtigen Ende von einer Ventilsitzfläche und einem an dem stromabwärtigen Ende der Ventilnadel angeordneten Ventilschließkörper ausgebildet wird.

An dem stromaufwärtigen Ende weist die Ausnehmung in dem Düsenkörper eine radiale Erweiterung auf, in der die Ventilnadel geführt ist. Zur Strömungsführung sind an einer radialen Erweiterung der Ventilnadel mit der die Ventilnadel geführt ist Abflachungen angebracht. Die Zumessung des abzuspritzenden Brennstoffs erfolgt an den Bohrungen durch die der Brennstoff gezielt in Strähnen abgespritzt wird.

Aus der DE 198 15 795 A1 ist ein weiteres elektromagnetisch betätigtes Brennstoffeinspritzventil bekannt. Der Düsenkörper weist an dem stromaufwärtigen Ende eine Bohrung auf, in der die Ventilnadel geführt ist. Der Düsenkörper weist weiterhin eine zentrale Bohrung auf, welche konzentrisch zu der darin angeordneten Ventilnadel ist. Am stromaufwärtigen Ende der Bohrung mündet eine Versorgungsbohrung aus, welche schräg auf die Mittelachse des Brennstoffeinspritzventils zuläuft und den Spalt zwischen der Ventilnadel und der zentralen Bohrung mit Brennstoff versorgt.

Die zentrale Bohrung weist in ihrem stromabwärtigen Bereich eine Vergrößerung des Querschnitts auf, der sich etwa über die halbe Länge des Düsenkörpers erstreckt. In diesem radial erweiterten Bereich ist eine Feder angeordnet, deren stromabwärtiges Ende eine Führungsscheibe auf einen an dem stromabwärtigen Ende des Düsenkörpers eingesetzten Ventilsitzkörper drückt. An dem stromabwärtigen Ende des Brennstoffeinspritzventils ist in dem Ventilsitzkörper eine Ventilsitzfläche eingebracht, stromabwärts derer ein drallbildendes Element angeordnet ist.

Nachteilig bei den angegebenen Brennstoffeinspritzventilen ist das große Volumen, das der Brennstoff bis zu der zur Zumessung ausgebildeten Drosselstelle durchströmt. Durch die verschiedenen Funktionen die mit der Ausnehmung zu erfüllen sind, beispielsweise die Aufnahme der Feder in der DE 198 15 795 A1, wird ein sehr großes Volumen benötigt, wodurch das dynamische Verhalten des Brennstoffeinspritzventils verschlechtert wird.

Weiterhin nachteilig ist die Vielzahl verschiedener Querschnitte im Strömungsweg des Brennstoffs. Dies wirkt sich insbesondere auf das Öffnungsverhalten des Brennstoffeinspritzventils aus, da der Brennstoff keine ideal inkompressible Flüssigkeit ist und die sich ergebenden Druckschwankungen letztlich zu Durchflußmengenänderungen führen.

Aus der EP 1 036 934 A2 ist ein Brennstoffeinspritzventil für Brennstoffeinspritzanlagen von Brennkraftmaschinen bekannt. Das bekannte Brennstoffeinspritzventil weist einen Drüsenkörper auf, der eine zentrale Ausnehmung hat, die von einer Ventilnadel durchdrungen wird. Am abspritzseitigen Ende des Brennstoffeinspritzventils befindet sich ein radial erweiterter Bereich, der zur Aufnahme eines Ventilsitzkörpers in dem Düsenkörper dient. Zwischen der Ventilnadel und der Ausnehmung des Düsenkörper ist ein Spalt ausgebildet, der einen gleich bleibenden Querschnitt aufweist.

Aus der DE 39 38 551 A1 ist ein Brennstoffeinspritzventil bekannt, bei dem der Spalt zwischen der Ventilnadel und der Ausnehmung besonders schmal, nämlich höchstens 0,1 mm breit, gemacht wird.

Aus der US 5,020,500 ist ein Brennstoffeinspritzventil mit einem Ventilsitzträger, der einen nasenförmigen Düsenkörper aufweist und eine Ventilnadel bekannt. Dabei wirken eine innere und eine äußere Dosierungsvorrichtung dahingehend zusammen, daß sie einen Durchlaß mit definiertem Volumen bilden, um eine reduzierte erste Brennstoffmenge bei Beginn des Hubs des Brennstoffeinspritzventils abzugeben, sowie um Druckabfall im Brennstoff am Ventilsitz zu verhindern. Abtröpfeln und Erosion wegen Kaviation werden dabei während der letzten Phase des Ventilschließvorgangs reduziert und eine sekundäre Brennstoffeinspritzung wird verhindert.

Aus der EP 0 844 383 A2 ist ein Brennstoffeinspritzventil mit einer in einer Bohrung verschiebaren Ventilnadel bekannt. Ventilnadel und Bohrung zusammen begrenzen während der Bewegung der Ventilnadel innerhalb der vorgegebenen Grenzen den Brennstofffluß zu einer Auslaßöffnung hin.

Aus der DE 43 03 813 C1 ist eine Kraftstoffeinspritzdüse mit einem Düsenkörper bekannt, der eine konische Ventilsitzfläche sowie eine in dem Düsenkörper verschiebbare Ventilnadel aufweist, wobei die Ventilnadel einen Schließkegel umfasst, der mit der Ventilsitzfläche zusammen wirkt. Um zu verhindern, daß der Schließkegel aufgrund von Eigenschwingungen der Ventilnadel die von der Sitzfläche abgehenden Spritzlöcher beim Öffnungshub immer wieder abdeckt, ist die Ventilnadel so ausgebildet, daß sie eine hohe Eigenfrequenz aufweist. Dazu ist der, sich an dem im Düsenkörper geführten Führungsabschnitt anschließende Folgeabschnitt, der frei zur Sitzfläche hin vorsteht, zu dieser Sitzfläche hin konisch verjüngt ausgebildet. Der den Schließkegel tragende Endabschnitt der Ventilnadel kann auch als verdickter Kopf ausgebildet sein.

In der GB 2 133 833 A ist ein Zerstäubungsventil beschrieben, das einen Auslaßstutzen aufweist. Innerhalb des Auslaßstutzens ist ein abgeschrägter Querschnitt ausgeprägt. Mehrere, sich in axialer Richtung ausdehnende Abflachungen sind an der Oberfläche des Auslaßstutzens angebracht, wobei der Auslaßstutzen oder die dazugehörige Bohrung oval sind. Daraus resultiert, daß der Spalt, der zwischen der peripheren äußeren Wand des Auslaßstutzens und der inneren, die Bohrung umgebende Wand gebildet wird, breitere und engere Spaltquerschnitte aufweist.

### Vorteile der Erfindung

Demgegenüber hat das erfindungsgemäße Brennstoffeinspritzventil mit dem kennzeichnenden Merkmal des Hauptanspruchs den Vorteil, daß die zentrale Ausnehmung, in der die Ventilnadel angeordnet ist, keine wechselnden Querschnitte aufweist, wodurch die Brennstoffströmung gestört würde. Die Spaltweite ist größer als 0,2 mm und kleiner als 0,4mm. Beim Öffnen des Brennstoffeinspritzventils kommt es daher nicht zu einem unerwünschten Überschwingen des Brennstoffdurchflusses über den statischen Brennstoffdurchfluß hinaus. Die Brennstoffströmung bildet sich gleichmäßig aus, wodurch die Strömungsverluste reduziert werden.

Die Ausgestaltung des axialen Spalts entlang der Ventilnadel als Drossel für die Brennstoffströmung verbessert die Dynamik des Brennstoffeinspritzventils weiterhin. Durch das Drosseln der Strömung werden Druckschwankungen, die beim Öffnen des Brennstoffeinspritzventils durch das Entspannen des Brennstoffdrucks an dem stromabwärtigen Ende des Brennstoffeinspritzventils entstehen, gedämpft. Die Folge ist ein gleichmäßigerer Anstieg des Brennstoffdurchflusses während der Öffnung des Brennstoffeinspritzventils.

### Zeichnung

Ein Ausführungsbeispiel eines erfindungsgemäßen Brennstoffeinspritzventils ist in der Zeichnung vereinfacht dargestellt und wird in der nachfolgenden Beschreibung näher erläutert. Es zeigt:
- Fig. 1: einen schematischen Teilschnitt durch ein Ausführungsbeispiel eines erfindungsgemäßen Brennstoffeinspritzventils.

### Beschreibung des Ausführungsbeispiels

Anhand von Fig. 1 wird ein Ausführungsbeispiel eines erfindungsgemäßen Brennstoffeinspritzventils 1 zum besseren Verständnis der Erfindung zunächst in einer Gesamtdarstellung bezüglich seiner wesentlichen Bestandteile kurz erläutert.

Das Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 umfaßt einen Düsenkörper 2, in welchem eine Ventilnadel 3 angeordnet ist. Die Ventilnadel 3 steht mit einem Ventilschließkörper 4 in Wirkverbindung, der mit einer in einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein elektromagnetisch betätigtes Brennstoffeinspritzventil 1, welches über eine Abspritzöffnung 7 verfügt. Der Düsenkörper 2 ist durch eine Dichtung 8 gegen ein unteres Gehäuseende 9 abgedichtet. Eine Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und das Gehäuseende 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer scheibenförmig ausgeführten Ventilnadelführung 14 geführt. Dieser ist eine Einstellscheibe 15 zugepaart, welche zur Einstellung des Ventilnadelhubs dient. Auf der stromaufwärtigen Seite der Einstellscheibe 15 befindet sich ein Anker 20. Dieser steht über einen Flansch 21 kraftschlüssig mit der Ventilnadel 3 in Verbindung, welche durch eine Schweißnaht 22 mit dem Flansch 21 verbunden ist. Auf dem Flansch 21 stützt sich eine Rückstellfeder 23 ab, welche in der vorliegenden Bauform des Brennstoffeinspritzventils 1 durch eine in den Innenpol 13 eingepreßte Hülse 24 auf Vorspannung gebracht wird.

In der Ventilnadelführung 14, im Anker 20 und einer Führungsscheibe 31 verlaufen Brennstoffkanäle 30a bis 30c. In einer zentralen Brennstoffzufuhr 16 ist ein Filterelement 25 angeordnet. Das Brennstoffeinspritzventil 1 ist durch eine Dichtung 28 gegen eine nicht dargestellte Brennstoffleitung abgedichtet.

Im Ruhezustand des Brennstoffeinspritzventils 1 wird der Anker 20 über den Flansch 21 an der Ventilnadel 3 von der Rückstellfeder 23 entgegen seiner Hubrichtung so beaufschlagt, daß der Ventilschließkörper 4 an der Ventilsitzfläche 6 in dichtender Anlage gehalten wird. Bei Erregung der Magnetspule 10, baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 13 und dem Anker 20 befindlichen Arbeitsspalt 27 vorgegeben ist. Der Anker 20 nimmt den Flansch 21, welcher mit der Ventilnadel 3 verschweißt ist, und damit die Ventilnadel 3 ebenfalls in Hubrichtung mit. Der Ventilschließkörper 4 hebt von der Ventilsitzfläche 6 ab und der Brennstoff wird von der Abspritzöffnung 7 abgespritzt.

Wird der Spulenstrom abgeschaltet, fällt der Anker 20 nach genügendem Abbau des Magnetfeldes durch den Druck der Rückstellfeder 23 auf den Flansch 21 vom Innenpol 13 ab, wodurch sich die Ventilnadel 3 entgegen der Hubrichtung bewegt. Dadurch setzt der Ventilschließkörper 4 auf der Ventilsitzfläche 6 auf, und das Brennstoffeinspritzventil 1 wird geschlossen.

Das erfindungsgemäße Brennstoffeinspritzventil 1 weist stromabwärts der Ventilnadelführung 14 eine zentrale Ausnehmung 32 auf. An die zentrale Ausnehmung 32 schließt sich auf der stromaufwärtigen Seite eine radiale Erweiterung 34a an, die mit der Ventilnadel 3 und der stromabwärtigen Seite der Ventilnadelführung 14 ein ringförmiges Volumen ausbildet. An das stromabwärtige Ende der Ausnehmung 32 schließt sich ebenfalls ein radial erweiterter Bereich 35 an. In dem stromabwärtigen radial erweiterten Bereich 35 ist der Ventilsitzkörper 5 eingesetzt. Stromaufwärts ist eine Führungsscheibe 31 angeordnet, in der zur Strömungsführung Brennstoffkanäle 30c eingebracht sind. Die Brennstoffkanäle 30c können auch als Drallkanäle ausgebildet sein, indem sie mit einer Tangentialkomponente beispielsweise in eine den Ventilschließkörper 4 umgebende Drallkammer ausmünden.

Stromaufwärts der Führungsscheibe 31 ist ein zweites Volumen 34b ausgebildet, welches durch die Ventilnadel 3, die zentrale Ausnehmung 32 des Düsenkörpers 2 und die Führungsscheibe 31 begrenzt ist. Zum Erzielen eines möglichst direkten Ansprechverhaltens des Brennstoffeinspritzventils 1 sind die Volumina 34a und 34b möglichst klein zu halten. Bei dem Volumen 34b kann dies beispielsweise durch eine an die Geometrie der Ventilnadel 3 angepaßte Ausformung erreicht werden.

Der Brennstoff strömt bei geöffnetem Brennstoffeinspritzventil 1 durch die Brennstoffkanäle 30b in die Erweiterung 34a. Die Höhe der Erweiterung 34a ist so groß, daß die von dem Brennstoff zu durchströmende Fläche F des Zylindermantels, die sich mit der der Höhe h der Erweiterung 34a und dem Durchmesser D der Ventilnadel zu F=D*π*h ergibt, größer ist als die Querschnittsfläche des Spalts 33 zwischen der Ausnehmung 32 und der Ventilnadel 3. Von dort gelangt der Brennstoff in den zwischen der Ventilnadel 3 und der Ausnehmung 32 ausgebildeten engen Spalt 33. Der Spalt 33 weist über seine gesamte Länge einen konstanten Strömungsquerschnitt auf. Um die zylindrische Ventilnadel 3 ist im vorliegenden Ausführungsbeispiel der Spalt 33 in Form eines Hohlzylinders ausgebildet. Der Querschnitt ist dabei so bemessen, daß die Brennstoffströmung bei vollständig geöffnetem Brennstoffeinspritzventil 1 eine leichte Drosselung erfährt.

Am stromabwärtigen Ende tritt der Brennstoffluß aus dem Spalt 33 in das Volumen 34b. Von dort gelangt es durch die Brennstoffkanäle 30c letztlich zu dem Dichtsitz und der Abspritzöffnung 7, von wo aus der Brennstoff in den Brennraum abgespritzt wird.

Beim Öffnen des Brennstoffeinspritzventils 1 wird der unter Druck stehende Brennstoff aus dem Inneren des Brennstoffeinspritzventils 1 in den Brennraum der Brennkraftmaschine entspannt. Durch die auftretende Druckdifferenz bilden sich im Inneren des Brennstoffeinspritzventils 1 unterschiedliche Druckbereiche aus, welche sich in der Brennstoffströmung fortsetzen. Der Brennstoff ist ein nicht ideal inkompressibles Medium, weswegen die Druckschwankungen zu Dichteschwankungen des Brennstoffs führen. Durch die drosselnde Wirkung des langen, dünnen Spalts 33 werden solche Druckwellen in der Brennstoffströmung gedämpft und ein Überschwingen des Brennstoffdurchflusses wird verhindert. Die über die gesamte Länge L des Spalts 33 konstante Spaltweite d ist vorzugsweise größer als 0,2 mm und kleiner als 0,4 mm.

Der Spalt 33 kann über seine gesamte Länge einen unrunden Querschnitt, insbesondere eine leicht konische Form, aufweisen.

## Patentansprüche

1. Brennstoffeinspritzventil für Brennstoffeinspritzanlagen von Brennkraftmaschinen mit einem Düsenkörper (2), der eine zentrale Ausnehmung (32) aufweist, die von einer Ventilnadel (3) durchdrungen wird und stromabwärts derer ein radial erweiterter Bereich (35) zur Aufnahme eines Ventilsitzkörpers (5) in den Düsenkörper (2) eingebracht ist, wobei ein zwischen der Ventilnadel (3) und der Ausnehmung (32) des Düsenkörpers (2) ausgebildeter Spalt (33) sich über die Länge der Ausnehmung (32) erstreckt,
**dadurch gekennzeichnet,**
**daß** durch die Querschnittsfläche des Spalts (33) eine Drosselstelle für die Brennstoffströmung ausgebildet ist und daß der Spalt (33) eine Spaltweite hat, die größer als 0,2 mm und kleiner als 0,4 mm ist, wobei durch das Drosseln der Strömung Druckschwankungen, die beim Öffnen des Brennstoffeinspritzventils durch das Entspannen des Brennstoffdrucks an dem stromabwärtigen Ende des Brennstoffeinspritzventils entstehen, gedämpft werden.

2. Brennstoffeinspritzventil nach Anspruch 1,
**dadurch gekennzeichnet,**
**daß** der Querschnitt der Ausnehmung (32) kreisförmig ist.

3. Brennstoffeinspritzventil nach Anspruch 2,
**dadurch gekennzeichnet,**
**daß** der Querschnitt des Spalts (33) ringförmig ist.

4. Brennstoffeinspritzventil nach einem der Ansprüche 1 bis 3,
**dadurch gekennzeichnet,**
**daß** die Ventilnadel (3) von einer stromaufwärts der Ausnehmung (32) angeordneten Ventilnadelführung (14) bis zu einem Dichtsitz (6) hin einen konstanten, kreisförmigen Querschnitt aufweist.

5. Brennstoffeinspritzventil nach einem der Ansprüche 1 bis 4,
**dadurch gekennzeichnet,**
**daß** der Spalt (33) über seine gesamte Länge (L) eine konstante Spaltweite (d) hat.

6. Brennstoffeinspritzventil nach einem der Ansprüche 1 bis 4,
**dadurch gekennzeichnet,**
**daß** der Spalt (33) über seine gesamte Länge (L) eine leicht konische Form aufweist.

7. Brennstoffeinspritzventil nach einem der Ansprüche 1 bis 6,
**dadurch gekennzeichnet,**
**daß** der Spalt (33) über seine gesamte Länge (L) einen unrunden Querschnitt aufweist.

## Claims

1. Fuel injection valve for fuel injection systems of internal combustion engines, with a nozzle body (2) having a central recess (32) which is penetrated by a valve needle (3) and downstream of which a radially widened region (35) for receiving a valve-seat body (5) is introduced into the nozzle body (2), a gap (33) formed between the valve needle (3) and the recess (32) of the nozzle body (2) extending over the length of the recess (32), **characterized in that** a throttle point for the fuel flow is formed by the cross-sectional area of the gap (33), and **in that** the gap (33) has a gap width which is larger than 0.2 mm and smaller than 0.4 mm, the throttling of the flow causing a damping of pressure fluctuations which occur during the opening of the fuel injection valve as a result of the expansion of the fuel pressure at the downstream end of the fuel injection valve.

2. Fuel injection valve according to Claim 1, **characterized in that** the cross section of the recess (32) is circular.

3. Fuel injection valve according to Claim 2, **characterized in that** the cross section of the gap (33) is annular.

4. Fuel injection valve according to one of Claims 1 to 3, **characterized in that** the valve needle (3) has a constant circular cross section from a valve-needle guide (14) arranged upstream of the recess (32) as far as a sealing seat (6).

5. Fuel injection valve according to one of Claims 1 to 4, **characterized in that** the gap (33) has a constant gap width (d) over its entire length (L).

6. Fuel injection valve according to one of Claims 1 to 4, **characterized in that** the gap (33) has a slightly conical shape over its entire length (L).

7. Fuel injection valve according to one of Claims 1 to 6, **characterized in that** the gap (33) has a non-round cross section over its entire length (L).

## Revendications

1. Injecteur de carburant pour des installations d'injection de carburant dans des moteurs à combustion interne, comportant un corps de buse (2) muni d'une cavité (32) centrale traversée par une aiguille d'injecteur (3) et, en aval de celle-ci, une zone (35) élargie radialement destinée à recevoir un corps de siège de soupape (5) et pratiquée dans le corps de buse (2), avec un intervalle (33) formé entre l'aiguille d'injecteur (3) et la cavité (32) du corps de buse (2) et qui s'étend sur toute la longueur de la cavité (32),
**caractérisé en ce qu'**
un point d'étranglement est formé à travers la section de l'intervalle (33) pour le débit de carburant, et l'intervalle (33) a une largeur supérieure à 0,2 mm et inférieure à 0,4 mm, et le fait que l'écoulement est étranglé atténue les variations de pression dues à ce que la pression du carburant se relâche à l'extrémité - de l'injecteur de carburant - située vers l'aval quand l'injecteur de carburant s'ouvre.

2. Injecteur de carburant selon la revendication 1,
**caractérisé en ce que**
la section transversale de la cavité (32) est circulaire.

3. Injecteur de carburant selon la revendication 2,
**caractérisé en ce que**
la section transversale de l'intervalle (33) est annulaire.

4. Injecteur de carburant selon l'une des revendications 1 à 3,
**caractérisé en ce que**
depuis un guidage (14) de l'aiguille d'injecteur en amont du creux (32) jusqu'à un siège d'étanchéité (6), l'aiguille d'injecteur (3) présente une section transversale constante et circulaire.

5. Injecteur de carburant selon l'une des revendications 1 à 4,
**caractérisé en ce que**
l'intervalle (33) a une largeur (d) constante sur toute sa longueur (L).

6. Injecteur de carburant selon l'une des revendications 1 à 4,
**caractérisé en ce que**
l'intervalle (33) a une forme légèrement conique sur toute sa longueur (L).

7. Injecteur de carburant selon l'une des revendications 1 à 6,
**caractérisé en ce que**
l'intervalle (33) a une section transversale ovale sur toute sa longueur (L).
